# EUROPÄISCHE PATENTSCHRIFT

(11) **EP 0 634 058 B1**
(45) Veröffentlichungstag und Bekanntmachung des Hinweises auf die Patenterteilung: **06.08.1997**
(21) Anmeldenummer: 94906193.1
(22) Anmeldetag: 01.02.1994
(51) Int. Cl.: H01Q 19/10, H01Q 21/00, H01Q 21/06

(54) **RICHTANTENNE, INSBESONDERE DIPOLANTENNE**
DIRECTIONAL ANTENNA, IN PARTICULAR A DIPOLE ANTENNA
ANTENNE DIRECTIVE, NOTAMMENT ANTENNE DIPOLE

(30) Priorität: 02.02.1993 DE 4302905
(43) Veröffentlichungstag der Anmeldung: 18.01.1995
(73) Patentinhaber: KATHREIN-WERKE KG, D-83022 Rosenheim (DE)
(72) Erfinder: KLINGER, Georg, D-83416 Saaldorf (DE); GÖTTL, Max, D-83109 Gro karolinenfeld (DE)
(74) Vertreter: Flach, Dieter Rolf Paul, Dipl.-Phys.
(86) Internationale Anmeldenummer: EP9400285
(87) Internationale Veröffentlichungsnummer: WO9418719

(56) Entgegenhaltungen:
- EP-A- 0 366 393
- EP-A- 0 537 548
- EP-A- 0 566 522
- DE-A- 2 325 704
- US-A- 4 513 292

## Beschreibung

Die Erfindung betrifft eine Richtantenne, insbesondere Dipolantenne nach dem Oberbegriff des Anspruches 1.

Dipolantennen werden häufig als symmetrisch angespeiste Richtantennen verwandt. Es handelt sich vom Prinzip her um eine je nach Polarisation der elektromagnetischen Wellen horizontale oder vertikale, symmetrische, in der Mitte gespeiste Linearantenne. Bei um 90° versetzt zueinander angeordneten Dipolen kann letztlich auch eine zirkular polarisierte elektromagnetische Welle erzeugt werden.

Die aus einem oder mehreren Dipolen bestehende Richtantenne umfaßt dabei üblicherweise einen oder mehrere Strahler, die im wesentlichen aus den beiden Dipolhälften und der sog. Symmetrierschleife bestehen, worüber der in der Regel aus den beiden Stabhälften bestehende Dipol mit Vorversatz zur der ihn tragenden Reflektorwand versetzt aber im wesentlichen parallel, aber auch in winkeliger Form dazu ausgerichtet ist.

Eine aus einer Dipolantenne, kurz Dipolfeld genannt, gebildete Richtantenne nach dem Stand der Technik wird unter Bezugnahme auf die Figuren 10a bis 10c erläutert.

Die in den Figuren 10a bis 10c gezeigte Richtantenne umfaßt ein Dipolfeld 1 mit z. B. zwei Dipolen 3, die vor einem leitenden, ebenen oder geformten Reflektor 5 im Abstand dazu angeordnet sind. Im gezeigten Beispiel umfaßt die Anordnung also zwei Strahler 2, die im Abstand a in paralleler Ausrichtung zueinander und mit einem Vorversatz b vor der Reflektorwand angeordnet sind.

Die beiden in Figur 10a bis 10c gezeigten Dipole 3 werden mittels einer sog. Symmetrierung 7 an dem Reflektor 5 gehalten und befestigt, die üblicherweise aus zwei vertikal zur Reflektorwand 5 verlaufenden und die Dipole 3 tragenden Haltestäben 7' bestehen.

Die gesamte Anordnung ist üblicherweise in einem sog. Radom 9, also einem sog. Schutzgehäuse, geschützt untergebracht.

Das Strahlungsdiagramm in der E- und H-Ebene eines Dipolfeldes ist im wesentlichen bestimmt durch die Formgebung und die mechanischen Abmessungen des Reflektors sowie der Anzahl und Anordnung der Dipole.

Um beispielsweise bei der gemäß Figur 10a bis 10c vorbekannten Dipolantenne verschiedene Richtcharakteristiken zu erreichen, kann sowohl die Reflektorbreite c, d.h. die Breite der Reflektorwand 5, als auch die Abstände a für den Seitenversatz quer zu den parallel ausgerichteten Dipolen 3 als auch der Abstand b von den Dipolen gegenüber dem Reflektor 5 variiert werden.

Für die derzeitigen Mobilfunknetze werden Richtantennen mit vertikaler Polarisation verwendet, die eine horizontale Richtcharakteristik von ca. 60° bis 120° am 3 dB Punkt haben. Diese Werte können mit einem oder zwei Strahlern in der gezeigten Anordnung verwirklicht werden. Allerdings muß die Anordnung der aus den Dipolen 3, der Symmetrierschleife 7 und einschließlich der Verbindungsstelle 11 der Symmetrierschleife 7 an dem Reflektor 5, dem sog. Fußpunkt 11 sowie der Vorversatz für jede gewünschte Halbwertsbreite optimiert werden.

Dies heißt, daß bei der Realisierung einer Antennenfamilie nach gewünschter Halbwertsbreite unterschiedliche Strahler sowie verschiedene Positionierungen auf dem Reflektor benötigt werden.

Die nach dem Stand der Technik bekannten beschriebenen Dipolantennen umfassen dabei jeweils mehrere Einzelteile, die dann mechanisch miteinander verbunden werden müssen. Dies geschieht durch die gängigen Verbindungsverfahren, wie z. B. Schrauben, Schweißen, Löten. Die Einzelkomponenten für die Dipolstäbe, die Symmetrierschleife wie die Verbindungsstellen 11 zur Befestigung am Reflektor können rohrförmig, flächig oder auch ansonsten je nach Anfordernissen geformt sein. Die Einzelteile sind mit den üblichen Fertigungstoleranzen hergestellt. Dies gilt gleichermaßen für die Baugruppe im zusammengefügten Zustand.

Dabei muß bedacht werden, daß die fertigungstechnisch bedingten Toleranzen sich auch auf die elektrischen Eigenschaften (z. B. VSWR) des Einzelstrahlers und bei einer Anordnung von mehreren Strahlern auf die Impedanz der gesamten Antenne auswirken.

Dies erfordert insbesondere für die Serienfertigung die Einhaltung enger Toleranzen, sowohl bei den Einzelteilen als auch bei den Baugruppen.

Beim Zusammenbau der Einzelteile muß dabei ferner auch beachtet werden, daß mechanische Verbindungsstellen auch die Antennenfunktion nachträglich beeinflussende Wirkungen aufweisen können. Liegen nämlich an den einzelnen Verbindungsstellen der Einzelteile mehrere HF-Trägerfrequenzen gleichzeitig an, so können sie sich an Nicht-Linearitäten mischen und Intermodulationsprodukte erzeugen, die sich störend auf den Betrieb eines Mobilfunknetzes auswirken. Dieser Effekt kann bei ungünstiger Materialpaarung und langer Einsatzdauer noch durch Kontaktkorrosion verschärft werden.

Eine gattungsbildende Dipolanordnung, bei der ein als Blechteil ausgebildeter Dipolstrahler an den Reflektor angeschraubt ist, ist aus der DE 91 04 722 U1 bekannt geworden. Um eine Vereinfachung bezüglich des konstruktiven Aufbaus eines Dipoles zu schaffen und um dabei den Fertigungs- und den Materialaufwand zu senken, wird vorgeschlagen, daß die Dipolhälften und die die Dipolhälften tragenden Tragstreben, also die sogenannte Symmetrierung, als ein einheitliches Stanz- und Biegeteil aus Blech, vorzugsweise aus Aluminiumblech hergestellt wird. Dazu sind die Dipolhälten U-förmig gestaltet und zum Reflektor offen ausgebildet. Durch geeignete Blechverformungen, wie Prägen, Sicken, Abkanten etc. soll eine ausreichende Versteifung der Tragstreben erzielt werden.

An der Basis sind die Tragstreben mit entsprechenden Bohrungen versehen, um den so hergestellten Dipol am Reflektor anschrauben zu können.

Der Anbau des Dipols am Reflektor erfolgt mittels Schrauben. Dazu sind am Fuß der Tragstreben Bohrungen eingebracht, wodurch die erwähnten Schrauben zur festen Anbringung des Dipols am Reflektor hindurchgeführt und am Reflektor festgedreht werden können. Diese mechanische Verbindung weist aber die o.g. Nachteile auf.

Aufgabe der vorliegenden Erfindung ist es von daher, die Nachteile nach dem Stand der Technik zu überwinden und eine Richtantenne, insbesondere Dipolantenne zu schaffen, die gegenüber dem Stand der Technik vergleichsweise einfach herstellbar ist und zudem verbesserte elektrische Eigenschaften aufweist.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Durch die vorliegende Erfindung werden mit überraschend einfachen Mitteln deutliche Verbesserungen gegenüber dem Stand der Technik erzielt.

Zum einen ist erfindungsgemäß vorgesehen, daß die Dipole der Dipolantenne einschließlich der sog. Symmetrierschleife, d.h. also den Haltestreben für die Dipole aus dem Material der Reflektorwand ausgeschnitten, beispielsweise ausgestanzt werden, und zwar lediglich unter Zurücklassung einer eine elektrisch leitende Verbindungsstelle zum verbleibenden Material der Reflektorwand. Die Dipolantenne wird dann allein durch Herausklappen, d.h. Herausbiegen oder Kanten, des Strahlers einschließlich des Dipols unter Ausbildung des sog. Fußpunktes an der Verbindungsstelle vom Strahler zur Reflektorwand hergestellt. Ein umständliches, zeitaufwendiges und Probleme bei den einzuhaltenden Toleranzen ergebenes Zusammenbauen diverser Einzelteile ist nicht mehr erforderlich.

Dabei lassen sich die Konturschnitte mit hochpräzisen Werkzeugen beispielsweise in Form eines rechnergesteuerten Lasers oder unter Einsatz eines Koordinatenstanzwerkzeuges mit engen Toleranzen exakt reproduzieren. Strahler und Reflektor bestehen dabei aus identischem Werkstoff. Dadurch lassen sich vor allem auch schon mögliche Kontaktkorrosionen vermeiden.

Besonders vorteilhaft ist aber vor allem, daß keine mechanische Verbindungsstellen vorhanden sind, an denen die beim Stand der Technik beschriebenen Nachteile auftreten können.

Dabei kann die Ausrichtung des Strahlers gegenüber der Ebene des Reflektors in unterschiedlichen Winkeln vorgenommen werden. Dies erlaubt eine problemlose Anpassung an ein gewünschtes Dipolfeld zum einen und ermöglicht zum anderen eine besonders flache Bauweise. Allein durch verschiedene Biegewinkel lassen sich Richtdiagramme mit Halbwertsbreiten von ca. 60 bis 120° realisieren.

In einer bevorzugten Ausführungsform der Erfindung kann dabei eine sehr flache Bauweise einer derartigen Dipolantenne realisiert werden. Aufgrund eines V-förmigen Verlaufs der Symmetrierung wird eine elektrische Länge von ca. λ/4 erreicht, obwohl der Dipol vom Reflektor beispielsweise einen Abstand von ca. λ/8 hat.

Da der Fußpunkt des Strahlers kontinuierlich leitend zum Reflektor übergeht, eignet sich dieses Bauprinzip insbesondere für die Einspeisung mittels Streifenleitung

Weitere Vorteile der Erfindung liegen in den vielfältigen Möglichkeiten der Einspeisung.

Eine Einspeisung kann beispielsweise mit Koaxialkabel oder aber auch mit einer Streifenleitung erfolgen, wobei die eine Hälfte der Symmetrierschleife und des Reflektors als Außenleiter verwendet werden können.

Weitere Vorteile, Einzelheiten und Merkmale der Erfindung ergeben sich nachfolgend aus den anhand von Zeichnungen dargestellten Ausführungsbeispielen. Dabei zeigen im einzelnen:
- Figur 1a bis 1c:: eine schematische Draufsicht und Längsseiten- und Quersseitenan-sicht eines ersten Ausführungsbeispieles der Erfindung;
- Figur 1 d:: eine ausschnittsweise vereinfachte perspektivische Darstellung eines aus dem Reflektor herausgeklappten Strahlers;
- Figur 2 :: eine Quer- oder Stirnseitenansicht eines in anderem Winkel gegenüber der Reflektorwand ausgerichtet verlaufenden Strahlers;
- Figur 3 :: eine weitere Querseiten- oder Stirnseitenansicht bei in einem geschlossenen Radom untergebrachten Dipolantenne;
- Figur 4a und 4b :: eine schematische Draufsicht und Querseitenansicht auf eine Dipolantenne einschließlich einer Anspeisung der Dipole in Streifenleitertechnik;
- Figur 5 :: eine Quer- oder Stirnseitenansicht auf ein zu Figur 4b abgewandeltes Ausführungsbeispiel einer Dipolantenne;
- Figur 6a und 6b :: eine Draufsicht und eine Queroder Stirnseitenansicht auf eine Dipolantenne mit einer Anspeisung der Dipole in Streifenleitertechnik mit Trägersubstrat;
- Figur 7 :: eine Quer- oder Stirnseitenansicht einer gegenüber Figur 6b abgewandelten Dipolantenne;
- Figur 8a und 8b :: eine Draufsicht und eine Quer-oder Stirnseitenansicht auf eine Dipolantenne mit einer Einspeisung der Dipole in Koaxialtechnik;
- Figur 9 :: eine Quer- oder Stirnseitenansicht auf einen zu Figur 8b abgewandelten Dipol;
- Figur 10a bis 10c :: eine Draufsicht, Längsseiten-und Querseitenansicht auf eine Dipolantenne nach dem Stand der Technik.

In Figur 1a bis 1d wird ein erstes erfindungsgemäßes Ausführungsbeispiel für eine Richtantenne, d.h. eine Dipolantenne, mit zwei Dipolen gezeigt.

Wie aus der schematischen perspektivischen Darstellung gemäß Figur 1d hervorgeht, ist aus dem Material des Reflektors 5 beispielsweise mittels eines rechnergesteuerten Lasers oder eines Koordinatenstanzwerkzeuges die im wesentlichen L-förmige Form eines Dipols 3 mit der den jeweiligen beiden Teilen des Dipols zugeordneten Symmetrierung 7 ausgestanzt und an der Verbindungsstelle 11 zur Reflektorwand, also am Fußpunkt, durch Biegung oder Kantung entsprechend dem gewünschten Biegewinkel α aufgestellt. Der Winkel α beträgt beispielsweise in dem Ausführungsbeispiel gemäß Figur 1a bis 1d etwa 30 bis 60°.

Gemäß Figur 1d wird dadurch im Bereich der Ausstanzung eine Öffnung 13 im Reflektorfeld 5 zurückgelassen, was aber grundsätzlich für die Sende- und Empfangsfunktion der Richtantenne im allgemeinen nicht unbedingt nachteilig sein muß, ja sogar Vorteile aufweisen kann. Durch gezielte Dimensionierung der Ausstanzung in Form der Öffnung 13 kann das Vor-/Rückverhältnis des Dipolfeldes beeinflußt werden.

Bei Bedarf allerdings könnte die Öffnung 13 problemlos auch mit elektrisch leitendem Material geschlossen werden, beispielsweise durch Aufkleben einer Metallfolie, wobei die Metallfolie mit einer auf der rückwärtigen Seite gebildeten Metallschicht versehen sein kann, ohne darüber einen galvanischen Kontakt zum Reflektorblech herzustellen.

Durch Veränderung des Abstandes zwischen den beiden Dipolen sowie durch Veränderung des Biegewinkels und damit Veränderung des Abstandes der Dipole 3 zur Ebene des Reflektors 5 kann ein bestimmtes horizontales Strahlungsdiagramm eingestellt werden. Mit anderen Worten kann eine Anpassung des Strahlendiagramms allein durch Änderung des Aufbiegewinkels α ermöglicht werden.

Darüber hinaus kann bei Bedarf die Herstellung einer Richtantenne mit anderen geometrischen Maßen, also anderer Größe für den Abstand a zwischen den Dipolen und anderer Länge der Dipole allein nur durch Änderung der gewünschten Daten in den rechnergesteuerten Laser oder durch Auswechslung des Stanzwerkzeuges ermöglicht werden.

Der Einfachheit halber ist bei der Draufsicht gemäß Figur la die im Reflektor 5 an sich durch die Ausschneidung oder Ausstanzung entstehende Öffnung 13 nicht gezeigt worden. Hierbei wird auf die ausschnittsweise Darstellung gemäß Figur 1d verwiesen.

Wie aus der Figur ld ersichtlich ist, kann die Symmetrierschleife 7, d.h. im konkreten die beiden parallel verlaufenden band- oder streifenförmigen Hälften der Symmetrierschleife 7, mit einem diese beiden Hälften verbindenden unteren Wandabschnitt 7a ausgestaltet sein. Dies eröffnet die Möglichkeit, nach entsprechender Ausstanzung bzw. dem Ausschneiden der Dipole 3 mit der Symmetrierschleife 7 diese um die gemeinsame Biegelinie 11 gegenüber der Ebene des Reflektors 5 herauszubiegen. Abweichend davon können - wie in den anderen nur schematisch wiedergegebenen Figuren gezeigt ist - die beiden Hälften der Symmetrierschleife 7 einzeln ausgestanzt und jeweils über eine separate am Fußpunkt liegende Biegelinie 11 gegenüber der Ebene des Reflektors 5 herausgebogen und aufgestellt sein (in Figur 1 z. B. punktiert eingezeichnet). Die Biegelinie 11 fluchtet dann mit der zwischen den beiden Hälften der Symmetrierschleife 7 liegenden quer verlaufenden Schneid- oder Stanzlinie, die in der Ebene des Reflektors liegt, sofern diese überhaupt eingebracht und vorgesehen ist.

In Figur 2 ist in Abweichung zu Figur 1c bei Quer- oder Stirnseitenansicht der Dipolantenne die Ausrichtung der Symmetrierschleife bei einem Biegewinkel α von 90°, also senkrecht zur Ebene der Reflektorwand, gezeigt.

In Figur 3 ist gezeigt, daß grundsätzlich auch die erfindungsgemäße Dipolantenne in einem geschlossenen Radom 15 als Schutzgehäuse angeordnet ist.

Das Ausführungsbeispiel gemäß den Figuren 4a und 4b sowie gemäß Figur 5 entspricht im wesentlichen dem Ausführungsbeispiel nach den Figuren 1a bis 1d bzw. Figur 2. In Figur 4a, 4b und Figur 5 ist eine mögliche Anspeisung des Dipols unter Verwendung einer Streifenleitung 17 prinzipiell dargestellt. Dabei wird eine Hälfte 7a der Symmetrierschleife 7 und der Reflektor 5 als Außenleiter verwendet.

Beispielsweise in Parallelrichtung zu den Dipolen 3 ist in der Mitte dazu im geringen Abstand über dem den Außenleiter darstellenden Reflektorblech 5 der Anschlußleiter 17' verlegt. Zwischen den beiden zugewandt liegenden Hälften 7a der jeweiligen Symmetrierung 7 verzweigt sich dann an einem Verzweigungspunkt 23 die Streifenleitung 17'. Die Leitung verläuft dabei in einem geringen gleichförmigen Abstand d oberhalb der zugehörigen Hälfte 7a der Symmetrierung 7, also bevorzugt mit gleichem Winkel α gegenüber der Ebene des Reflektors. Am Übergang der einen Hälfte 7a der Symmetrierung 7 zum jeweils zugehörigen Teil des Dipols 3 schließt sich dann ein abgewinkeltes Leitungsstück 17" an, welches am benachbarten Übergang von der anderen Hälfte der Symmetrierung 7 zum zugehörigen Teil des Dipols in ein auf diese Anschlußstelle zu verlaufendes abgewinkeltes Leitungsstück 17''' übergeht. Hierdurch ist der eigentliche Anspeisepunkt 23 festgelegt.

Im Falle des Ausführungsbeispieles nach Figur 5 bei einem Biegewinkel α = 90° liegt der Verzweigungspunkt 23 etwa in Höhe der gegenüberliegenden Dipole 3 der beiden Strahler 2. Von dem in geringem Abstand in Parallellage über dem Reflektor 5 verlegten Anschlußseite 17' geht hier eine vertikale Zwischenleitung 18 in Parallelausrichtung zwischen den beiden Hälften der Symmetrierung 7 zu dem hochliegenden Verzweigungspunkt 23.

Die winkelförmige Verlegung der Streifenleiter 17" und 17''' erfolgt auch beim Ausführungsbeispiel nach Figur 5 im Prinzip ähnlich wie anhand der Figuren 4a und 4b erläutert.

Bei dem nachfolgend anhand der Figuren 6a und 6b und 7 gezeigten Ausführungsbeispiel erfolgt eine Anspeisung der Dipole 3 ebenfalls in Streifenleitungstechnik, und zwar unter Verwendung eines Trägersubstrates 25.

Das Trägersubstrat 25 ist insbesondere bei einem Biegewinkel α kleiner als 90° zwischen den beiden gegenüberliegenden Symmetrierungen 7 der in den Figuren gezeigten beiden Dipolen 3 mechanisch aufliegend verankert (beispielsweise über eine isolierende, aus Kunststoff bestehende Fixierung 27). Auf diesem Trägersubstrat 25 ist die Streifenleitung 17 mit dem Anschlußleiter 17' ausgebildet, von dessen Verzweigungspunkt 23 aus dann die Anschlußleitungen 17' zum jeweiligen Anspeisepunkt der beiden Dipole 3 führen.

Bei einem Biegewinkel α von 90° (Figur 7) oder weniger kann das Trägersubstrat 25 auch in größerem Abstand zur Reflektorwand 5, beispielsweise zumindest in etwa in Höhe der Dipole 3 oder geringfügig darunter, mittels der Fixierung 27 verlaufend angebracht werden.

Anhand der Ausführungsbeispiele gemäß Figuren 8a, 8b und 9 ist jener Fall gezeigt, bei welchem die Dipole 3 mit Koaxialkabel angespeist werden. Der Leitungsverlauf entspricht insoweit im wesentlichen in Streifenleitertechnik ausgebildeten Ausführungsbeispiel gemäß den Figuren 4a, 4b und 5, wobei hier die Außenleiter 17a der beiden koaxialen Anschlußleiter 17' in etwa in Höhe der Dipole enden und die Außenleiter 17a hier separat an der jeweiligen Hälfte 7a der Symmetrierung 7 leitend angeschlossen sind, während der Innenleiter 17b über die nachfolgenden Leiterstücke 17" und 17''' zum jeweiligen Anspeispunkt 23 am Übergang der anderen Hälfte der Symmetrierung 7 zum zugehörigen Teil des davon ausgehenden Dipoles 3 führt.

## Patentansprüche

1. Richtantenne, insbesondere Dipolantenne, mit zumindest einem Strahler (2) in Form eines Dipols (3) einschließlich einer zugehörigen, den Dipol (3) tragenden Symmetrierung (7), worüber der zumindest eine Dipol (3) an einem Reflektor (5) gehalten ist, wobei die jweilige Dipolhälfte (3) mit dem zugehörigen Teil der Symmetrierung (7) einteilig ausgeführt ist, **dadurch gekennzeichnet**, daß der Dipol (3) einschließlich dessen Symmetrierung (7) aus dem Material des als Leitende Wand ausgebildeten Reflektors (5) hergestellt ist, indem der Dipol (3) und die Symmetrierung (7) aus der Reflektorwand (5) durch entsprechende Einschnitte und/oder Ausstanzungen bis auf einen Verbindungsabschnitt (11) zum verbleibenden Material der Reflektorwand (5) herausgetrennt sind, und daß die Symmetrierung (7) gegenüber der Reflektorwand (5) winkelig herausgebogen ist.

2. Richtantenne nach Anspruch 1, **dadurch gekennzeichnet**, daß die Symmetrierung (7) im Bereich des Verbindungsabschnittes (11) gegenüber der Ebene des verbleibenden Materials der Reflektorwand (5) herausgebogen ist.

3. Richtantenne nach Anspruch 1 oder 2, **dadurch gekennzeichnet**, daß der Biegewinkel α 90° beträgt.

4. Richtantenne nach Anspruch 1 oder 2, **dadurch gekennzeichnet**, daß der Biegewinkel α 65° und weniger beträgt.

5. Richtantenne nach Anspruch 4, **dadurch gekennzeichnet**, daß der Biegewinkel α kleiner als 45° ist.

6. Richtantenne nach einem der Ansprüche 1 bis 5, **dadurch gekennzeichnet**, daß die im Bereich des herausgetrennten Strahlers (2) entstehende Öffnung (13) im Material des Reflektors (5) mittels einer elektrisch leitenden Schicht verschlossen ist.

7. Richtantenne nach Anspruch 6, **dadurch gekennzeichnet**, daß die elektrisch leitende Schicht aus einer Metallfolie besteht.

8. Richtantenne nach Anspruch 7, **dadurch gekennzeichnet**, daß die Metallfolie auf ihrer zum Material des Reflektors abgewandt liegenden Oberfläche mit der elektrisch leitenden Metallschicht versehen ist.

9. Richtantenne nach einem der Ansprüche 1 bis 8, **dadurch gekennzeichnet**, daß die Richtcharakteristik der Dipolantenne durch Änderung des Biegewinkels (α) veränderbar ist.

10. Richtantenne nach einem der Ansprüche 1 bis 9, **dadurch gekennzeichnet**, daß diese aus mehreren Dipolen (3) besteht und insgesamt einstückig gebildet ist.

11. Richtantenne nach einem der Ansprüche 1 bis 10, **dadurch gekennzeichnet**, daß die Dipole (3) mittels Streifenleitung (17) angespeist sind, wobei die eine Hälfte (7a) der Symmetrierschleife (7) eines Dipols (3) sowie die Reflektorwand (5) als Außenleiter verwendet werden.

12. Richtantenne nach Anspruch 11, **dadurch gekennzeichnet**, daß die Streifenleitung (17; 17', 17", 17''') in geringem Abstand (d) über den Reflektor (5) und der jeweils einen Hälfte (7a) der Symmetrierschleife (7) verläuft.

13. Richtantenne nach Anspruch 11 oder 12, **dadurch gekennzeichnet**, daß die Dipole (3) mittels einer auf einem Trägersubstrat (25) verlaufenden Streifenleitung angespeist sind.

14. Richtantenne nach Anspruch 13, **dadurdch gekennzeichnet**, daß das Trägersubstrat (25) für die Streifenleitung (17) mittels einer isolierenden Fixierung (27) an den Dipolen (3) im Seitenversatz quer zur Ebene des Reflektors (5) angeordnet ist.

15. Richtantenne nach einem der Ansprüche 1 bis 10, **dadurch gekennzeichnet**, daß die Dipole mit Koaxial-Kabel (24) angespeist sind.

16. Richtantenne nach einem der Ansprüche 1 bis 15, **dadurch gekennzeichnet**, daß der Abstand zwischen den Dipolen (3) und der Reflektorwand (5) zumindest 10 %, vorzugsweise weniger als 30 %, 40 % oder in etwa 50 % der elektrischen Wellenlänge beträgt.

## Claims

1. Directional antenna, in particular dipole antenna, with at least one radiator (2) in the form of a dipole (3), inclusive of an associated symmetrical arrangement (7) which supports the dipole (3), over which the at least one dipole (3) is held on a reflector (5), the respective dipole half (3) being formed integrally with the associated part of the symmetrical arrangement (7), characterized in that the dipole (3), inclusive of its symmetrical arrangement (7), is made from the material of the reflector (5), which is designed as a conductive wall, by separating the dipole (3) and the symmetrical arrangement (7) from the reflector wall (5) by corresponding cutting and/or punching out as far as a junction (11) with the remaining material of the reflector wall (5), and in that the symmetrical arrangement (7) is bent out at an angle with respect to the reflector wall (5).

2. Directional antenna according to Claim 1, characterized in that, in the region of the junction (11), the symmetrical arrangement (7) is bent out with respect to the plane of the remaining material -of the reflector wall (5).

3. Directional antenna according to Claim 1 or 2, characterized in that the bend angle α is 90°.

4. Directional antenna according to Claim 1 or 2, characterized in that the bend angle α is 65° or less.

5. Directional antenna , according to Claim 4, characterized in that the bend angle α is less than 45°.

6. Directional antenna according to one of Claims 1 to 5, characterized in that the opening (13) in the material of the reflector (5), produced in the region of the detached radiator (2), is closed off by means of an electrically conductive layer.

7. Directional antenna according to Claim 6, characterized in that the electrically conductive layer consists of a metal foil.

8. Directional antenna according to Claim 7, characterized in that, on its surface remote from the material of the reflector, the metal foil is provided with the electrically conductive metal layer.

9. Directional antenna according to one of Claims 1 to 8, characterized in that the directional characteristic of the dipole antenna can be changed by altering the bend angle (α).

10. Directional antenna according to one of Claims 1 to 9, characterized in that it consists of a plurality of dipoles (3) and is designed overall in a single piece.

11. Directional antenna according to one of Claims 1 to 10, characterized in that the dipoles (3) are fed by means of a stripline (17), the one half (7a) of the balancing loop (7) of a dipole (3) and the reflector wall (5) being used as outer conductors.

12. Directional antenna according to Claim 11, characterized in that stripline (17; 17', 17'', 17''') extends at a small distance (d) above the reflector (5) and the respective one half (7a) of the balancing loop (7).

13. Directional antenna according to Claim 11 or 12, characterized in that the dipoles (3) are fed by means of a stripline extending on a support substrate (25).

14. Directional antenna according to Claim 13, characterized in that the support substrate (25) for the stripline (17) is arranged laterally offset transversely with respect to the plane of the reflector (5), by means of an insulating fixture (27) on the dipoles (3).

15. Directional antenna according to one of Claims 1 to 10, characterized in that the dipoles are fed using coaxial cables (24).

16. Directional antenna according to one of Claims 1 to 15, characterized in that the distance between the dipoles (3) and the reflector wall (5) is at least 10%, preferably less than 30%, 40% or about 50% of the electrical wavelength.

## Revendications

1. Antenne directive, notamment antenne dipôle, comportant au moins un émetteur (2) sous forme d'un dipôle (3) comprenant une symétrisation (7) associée portant le dipôle (3), au dessus de laquelle le au moins un dipôle (3) est maintenu sur un réflecteur (5), la moitié (3) respective du dipôle étant réalisée d'une pièce avec la partie associée de la symétrisation (7), **caractérisée en ce que** le dipôle (3), y compris sa symétrisation (7), est fabriqué en le matériau du réflecteur (5) formé en tant que paroi conductrice, par le fait que le dipôle (3) et la symétrisation (5) sont issus de la paroi (5) de réflecteur par des découpes et/ou des estampages correspondants, à l'exception d'un tronçon (11) de liaison au matériau restant de la paroi (5) de réflecteur, et la symétrisation (7) est obtenue par pliage suivant un angle par rapport à la paroi (5) du réflecteur.

2. Antenne directive suivant la revendication 1, **caractérisée en ce que** la symétrisation (7) est obtenue par pliage dans la zone du tronçon (11) de liaison par rapport au plan du matériau restant de la paroi (5) du réflecteur.

3. Antenne directive suivant la revendication 1 ou 2, **caractérisée en ce que** l'angle α de flexion est de 90°.

4. Antenne directive suivant la revendication 1 ou 2, **caractérisée en ce que** l'angle de flexion α est de 65° ou de moins de 65°.

5. Antenne directive suivant la revendication 4, **caractérisée en ce que** l'angle α de flexion est plus petit de 45°.

6. Antenne directive suivant l'une des revendications 1 à 5, **caractérisée en ce que** l'ouverture (13) apparaissant dans la zone de l'émetteur sortie est fermé dans le matériau du réflecteur (5) au moyen d'une couche conductrice de l'électricité.

7. Antenne directive suivant la revendication 6, **caractérisée en ce que** la couche conductrice de l'électricité est constituée d'une feuille métallique.

8. Antenne directive suivant la revendication 7, **caractérisée en ce que** la feuille métallique est munie de la couche métallique conductrice de l'électricité sur sa surface éloignée du matériau du réflecteur.

9. Antenne directive suivant l'une des revendications 1 à 8, **caractérisée en ce que** le diagramme de directivité de l'antenne dipôle peut être modifié par modification de l'angle α de flexion.

10. Antenne directive suivant l'une des revendications 1 à 9, **caractérisée en ce que** celle-ci est constituée de plusieurs dipôles (3) et est formée dans l'ensemble d'une seule pièce.

11. Antenne directive suivant l'une des revendications 1 à 10, **caractérisée en ce que** les dipôles (3) sont alimentés au moyen d'une ligne (17) à ruban, l'une (7a) des moitiés de la boucle (7) de symétrisation d'un dipôle (3) ainsi que la paroi (5) des réflecteurs étant utilisées comme conducteur extérieur.

12. Antenne directive suivant la revendication 11, **caractérisée en ce que** la ligne à ruban (17 ; 17', 17'', 17''') s'étend à une faible distance (d) au-dessus du réflecteur (5) et de ladite une des moitiés (7a) de la boucle (7) de symétrisation.

13. Antenne directive suivant la revendication 11 ou 12, **caractérisée en ce que** les dipôles (3) sont alimentés au moyen d'une ligne à ruban s'étendant sur un substrat (25) de support.

14. Antenne directive suivant la revendicaiton 13, **caractérisée en ce que** le substrat (25) de support pour la ligne (17) à ruban est disposé au moyen d'une fixation isolante (27) sur les dipôles (3), décalé latéralement et transversalement par rapport au plan du réflecteur (5).

15. Antenne directive suivant l'une des revendications 1 à 10, **caractérisée en ce que** les dipôles sont alimentés par un câble (24) coaxial.

16. Antenne directive suivant l'une des revendications 1 à 15, **caractérisée en ce que** la distance entre le dipôle (3) et la paroi (5) du réflecteur représente au moins 10 %, de préférence moins de 30 %, 40 % ou à peu près 50 % de la longueur d'onde électrique.
